# EUROPÄISCHE PATENTSCHRIFT

(11) **EP 1 587 175 B1**
(45) Veröffentlichungstag und Bekanntmachung des Hinweises auf die Patenterteilung: **16.07.2008**
(21) Anmeldenummer: 05008073.8
(22) Anmeldetag: 13.04.2005
(51) Int. Cl.: H01R 13/506

(54) **Verbinder für signalübertragende Kabel**
Connector for signaltransmitting cable
Connecteur pour cable transmettant des signaux

(30) Priorität: 14.04.2004 DE 102004018103
(43) Veröffentlichungstag der Anmeldung: 19.10.2005
(73) Patentinhaber: U.I. Lapp GmbH, 70565 Stuttgart (DE)
(72) Erfinder: Hagmann, Bernd, 73312 Geislingen/Steige (DE); Villiger, Beat, 5734 Reinach (CH); Bihrer, Markus, 75382 Althengstett (DE)
(74) Vertreter: Schmidt, Steffen J.

(56) Entgegenhaltungen:
- EP-A- 0 795 439
- EP-A- 0 964 481
- DE-A1- 3 700 513
- US-A- 4 361 376

## Beschreibung

Die Erfindung betrifft einen Verbinder für signalübertragende Kabel, umfassend ein Gehäuse mit einer Achse und einem sich axial erstreckenden Hohlraum sowie eine in dem Gehäusehohlraum aufnehmbare Trägereinheit für eine Anordnung von Signalschnittstellenelementen, welche dazu bestimmt und ausgebildet sind, bei Verbindung des Verbinders mit einem Gegenverbinder in signalübertragende Wechselwirkung mit komplementären Signalschnittstellenelementen des Gegenverbinders zu treten.

Als Signalschnittstellenelemente werden hier diejenigen Komponenten des Verbinders verstanden, an denen die über den Verbinder zu übertragenden Signale abgreifbar oder/und einspeisbar sind. Ist der Verbinder ein elektrischer Verbinder, so handelt es sich bei den Signalschnittstellenelementen um elektrische Kontaktelemente beispielsweise in Form von Kontaktbuchsen oder Kontaktstiften. Im Fall eines optischen Verbinders sind die Signalschnittstellenelemente optische Koppelelemente, in die Lichtsignale von einem Gegenverbinder eingespeist werden können oder/und von denen zu dem Verbinder hingeleitete Lichtsignale ausgegeben werden können.

Bei einer bekannten Lösung eines gattungsgemäßen elektrischen Steckverbinders ist zur Montage des Verbinders die Trägereinheit von einem axial hinteren Ende des Verbindergehäuses her in den Gehäusehohlraum einzuschieben, und zwar so weit, bis sie an einem gehäuseseitigen Anschlagbund anstößt. An diesem Anschlagbund stützt sich die Trägereinheit in Richtung nach axial vorne ab. Nach axial hinten wird die Abstützung der Trägereinheit von einem Sprengring übernommen, der in einer Umfangsnut der Trägereinheit aufgenommen ist. Zum Einsetzen der Trägereinheit muss der Sprengring zusammengedrückt werden, um ihn an einer gehäuseseitigen Schulter vorbeibewegen zu können. Nach Überfahren der Schulter entspannt sich der Sprengring nach radial außen und verhindert durch Zusammenwirken mit der Schulter, dass die Trägereinheit nach hinten aus dem Gehäuse herausgedrückt werden kann.

Bei der bekannten Lösung ist die Trägereinheit zweiteilig mit einem axial vorderen Oberteil und einem axial hinteren Unterteil ausgeführt. Das Oberteil und das Unterteil werden durch eine Schnappverbindung zusammengehalten. Die elektrischen Kontaktelemente sind in das Unterteil eingebettet. Der Sprengring ist in eine Nut an dem Oberteil eingesetzt. Dieses ist dasjenige Teil, das beim Einführen der Trägereinheit in das Gehäuse vorausläuft und an dem Anschlagbund des Gehäuses anstößt. Beim Zusammenstecken des Steckverbinders mit einem Gegenverbinder besteht dann die Gefahr, dass sich das Unterteil von dem Oberteil losreißt, wenn die auf die Trägereinheit einwirkenden Steckkräfte die Haltekraft der Schnappverbindung zwischen Ober- und Unterteil übersteigen.

DE 40 35 096 C2 zeigt ein Beispiel eines elektrischen Steckverbinders mit einer zweiteilig ausgeführten isolierenden Kontaktträgereinheit. Die Kontaktträgereinheit setzt sich aus einem Oberteil und einem Unterteil zusammen, die durch eine Rastverbindung zusammengehalten werden. Das Unterteil der Kontaktträgereinheit ist mit Rastzungen ausgeführt, welche der Verrastung der Kontaktträgereinheit an einer Gehäusehülse des Steckverbinders dienen. Diese Schrift zeigt zudem ein Entriegelungswerkzeug zur Entriegelung der Kontaktträgereinheit.

Aus DE 38 43 852 C2 ist ein Steckverbinder mit einem einteiligen Isolierträger für ein oder mehrere elektrische Kontaktelemente bekannt, welcher in einem Verbindergehäuse mittels eines Sicherungsrings gehalten ist. Der Isolierträger wird in einer axialen Richtung in das Verbindergehäuse eingeführt und durch zusammenwirkende Axialanschläge des Isolierträgers und des Verbindergehäuses in Einschubrichtung bewegungsmäßig begrenzt. Der Sicherungsring sichert den Isolierträger gegen Herausfallen aus dem Verbindergehäuse entgegen der Einschubrichtung.

DE 297 19 217 U1 offenbart einen elektrischen Steckverbinder mit einer Trägereinheit für elektrische Kontaktstifte oder -buchsen, wobei die Trägereinheit einen Aufnahmekörper aufweist, in dessen äußere Mantelfläche mehrere Aufnahmerinnen zur Aufnahme der Kontaktstifte oder -buchsen eingeformt sind. Der Aufnahmekörper wird auf einem Teil seiner axialen Länge in eine aus elektrisch isolierendem Material gefertigte Trägerhülse eingeschoben und auf dem Rest seiner axialen Länge von einer geschlitzten Isolierhülse umschlossen, welche mit der Trägerhülse koppelbar ist. Die so gebildete Kontaktträgereinheit wird zwischen zwei Radialschultern eines Gehäuses des Steckverbinders axial gehalten. Das Gehäuse weist hierzu zwei miteinander verschraubbare Gehäuseteile auf, die jeweils eine der Radialschultern tragen.

US 4,361,376 zeigt ferner einen einstückig hergestellten Kontaktträger für elektrische Kontaktelemente eines Steckverbinders. Der Kontaktträger trägt an seinem Außenumfang zwei Reihen von einstückig angeformten Fingern, deren eine in radialer Richtung flexibel auslenkbar sind und deren andere in axialer Richtung des Steckverbinders flexibel auslenkbar sind. Beim Einsetzen des Kontaktträgers in ein Gehäuse des Steckverbinders greifen die Finger in eine Innenumfangsnut des Gehäuses ein. Der Kontaktträger stützt sich dabei mit seinen axial auslenkbaren Fingern an einer axialen Begrenzungsschulter der Nut und mit seinen radial auslenkbaren Fingern an einer entgegengesetzten axialen Begrenzungsschulter der Nut ab. Durch die axial auslenkbaren Finger wird ein wackelfreier Sitz des Kontaktträgers im Gehäuse erzielt.

EP 0 795 439 A1, gemäss dem Oberbegriff des Anspruchs 1, offenbart eine an einem Untergrund anzubauende Steckdose, wobei der Untergrund insbesondere eine am Heck eines Fahrzeugs befindliche Komponente ist, beispielsweise ein mit einer Anhängerkupplung verbundener Steckdosenträger oder eine Stoßstange. Die Steckdose weist ein an dem Untergrund befestigbares Gehäuse auf, in welchem über ein ringförmiges Stützteil ein Kontaktträger gehalten ist. Das Stützteil stützt sich in einer axialen Richtung unmittelbar an dem Untergrund ab.

Bei einem erfindungsgemäß weitergebildeten Verbinder der eingangs bezeichneten Art ist ein in den Gehäusehohlraum einsetzbarer gesonderter Zwischenring zur Halterung der Trägereinheit vorgesehen, wobei die Trägereinheit und der Zwischenring zusammenwirkende erste Axialstützmittel aufweisen, welche im Einbauzustand die Trägereinheit in beiden axialen Richtungen an dem Zwischenring abstützen, und wobei das Gehäuse und der Zwischenring zusammenwirkende zweite Axialstützmittel aufweisen, welche im Einbauzustand den Zwischenring in beiden axialen Richtungen an dem Gehäuse abstützen.

Die erfindungsgemäße Ausbildung gestattet eine hohe gestalterische Freiheit, um eine optimierte Abstützung der Trägereinheit in dem Gehäusehohlraum zu erzielen. Dies gilt insbesondere für Fälle, in denen die Trägereinheit ein Oberteil und ein Unterteil umfasst, welche in axialer Richtung zu der Trägereinheit zusammenfügbar sind. Die durch die ersten Axialstützmittel bewirkte Abstützung der Trägereinheit kann dann Im Einbauzustand derart sein, dass das Unterteil an dem Zwischenring gegen axiale Bewegung weg von dem Oberteil abgestützt ist und das Oberteil an dem Zwischenring gegen axiale Bewegung weg von dem Unterteil abgestützt ist. Die Gefahr, dass das Oberteil und das Unterteil beim Zusammenfügen des Verbinders mit einem Gegenverbinder auseinandergerissen werden, kann so vermieden werden.

Vorteilhaft ist es, wenn der Zwischenring derart gestaltet ist, dass im eingebauten Zustand des Zwischenrings ein Einsetzen der Trägereinheit in den Zwischenring ermöglicht ist. Es kann dann der Zwischenring im voraus in das Gehäuse eingebaut werden. Die Trägereinheit, gegebenenfalls mit einem daran angeschlossenen Kabel, kann zu einem späteren Zeitpunkt bequem in den teilmontierten Verbinder eingesetzt werden.

Der Zwischenring ist vorzugsweise derart gestaltet, dass ein Einsetzen der Trägereinheit in den Zwischenring von beiden axialen Seiten her ermöglicht ist. Dies ist besonders vorteilhaft im Zusammenhang mit Verbindern, die zum festen Einbau in eine übergeordnete Konstruktion vorgesehen sind und hierzu an ihrem Gehäuse einen Befestigungsflansch aufweisen. Beispielsweise kann ein solcher Verbinder an einer Gehäusewand eines elektrischen oder elektronischen Geräts angebracht werden. Abhängig beispielsweise von den Platzverhältnissen kann dann die Trägereinheit wahlweise entweder von vorne oder von hinten in das Gehäuse des Verbinders eingebaut werden.

Bei einer bevorzugten Ausführungsform sind im Einbauzustand der Zwischenring und die Trägereinheit relativ zueinander drehbar, insbesondere um einen begrenzten Drehwinkel. Hierbei ist der Verbinder durch Relativdrehung des Zwischenrings gegenüber der Trägereinheit zwischen einem verriegelten Zustand, in dem die Trägereinheit axial gegenüber dem Zwischenring verriegelt ist, und einem entriegelten Zustand verstellbar, in dem die Trägereinheit in wenigstens einer axialen Richtung von dem Zwischenring entriegelt ist. Dies erlaubt einen sehr einfachen Ausbau der Trägereinheit, ohne dass hierzu der gesamte Verbinder zerlegt werden muss. Die Trägereinheit kann im Einbauzustand relativ zum Gehäuse drehfest sein, während der Zwischenring relativ zum Gehäuse drehbar ist. Da es mit bloßen Händen mühsam sein kann, den Verbinder zu entriegeln, ist es zweckmäßig, wenn der Zwischenring mit Angriffsformationen für ein Entriegelungswerkzeug ausgeführt ist.

Gemäß einer konstruktiv günstigen Ausführungsform weist der Zwischenring zumindest auf einer axialen Seite eine Anordnung von wenigstens zwei ersten radial auslenkbaren Rastzungen mit radial einwärts gerichteten Rastvorsprüngen auf. An der Trägereinheit ist dabei für jede erste Rastzunge eine wenigstens abschnittsweise schräg zur Axialen verlaufende Auflaufbahn ausgebildet, die an ihrem Ende in eine Rastvertiefung übergeht. Beim Einführen der Trägereinheit in den Zwischenring von einer axialen Seite desselben her kann dann jede auf dieser axialen Seite des Zwischenrings vorgesehene erste Rastzunge auf eine der Auflaufbahnen auflaufen und nach Überfahren derselben verrastend in die betreffende Rastvertiefung einschnappen.

Um eine gute Führung der ersten Rastzungen auf den Auflaufbahnen zu gewährleisten, können die Auflaufbahnen wenigstens auf einem Teil ihrer axialen Länge seitlich durch Begrenzungswände begrenzt sein.

Insbesondere kann der Zwischenring auf seinen beiden axialen Seiten je eine Anordnung von mindestens zwei ersten Rastzungen aufweisen, wobei in Zuordnung zu jeder der ersten Rastzungenanordnungen je eine Anordnung von Auflaufbahnen an der Trägereinheit ausgebildet ist. Die beiden ersten Rastzungenanordnungen des Zwischenrings sind dabei in Winkelrichtung zueinander versetzt. Entsprechend sind auch die beiden Anordnungen von Auflaufbahnen in Winkelrichtung zueinander versetzt.

Vorzugsweise sind im Einbauzustand der Zwischenring und die Trägereinheit zumindest um einen Winkel relativ zueinander drehbar, der dem Winkelversatz zwischen den beiden ersten Rastzungenanordnungen entspricht, wobei durch Relativdrehung des Zwischenrings und der Trägereinheit die Rastvorsprünge einer der beiden ersten Rastzungenanordnungen aus dem Eingriff mit den Rastvertiefungen der dieser ersten Rastzungenanordnung zugeordneten Auflaufbahnen in den Umfangsbereich derjenigen Auflaufbahnen bewegbar sind, die der anderen ersten Rastzungenanordnung zugeordnet sind. Die gegenseitige Verrastung der Trägereinheit und des Zwischenrings kann so auf einfache Weise durch Relativdrehung dieser beiden Komponenten gelöst werden.

Ferner kann der Zwischenring eine Anordnung von wenigstens zwei zweiten radial auslenkbaren Rastzungen mit radial auswärts gerichteten Rastvorsprüngen aufweisen, welche beim Einsetzen des Zwischenrings in das Gehäuse verrastend in eine zugeordnete Verrastungsgegenformation des Gehäuses einschnappen.

Die Erfindung betrifft auch ein Werkzeug zur Entriegelung eines Verbinders mit einem zwischen einer Verriegelungs-Drehstellung und einer Entriegelungs-Drehstellung drehbaren Zwischenring. Das Werkzeug weist einen hülsenförmigen Endabschnitt auf, an dem Gegenangriffsformationen zum Eingriff mit Angriffsformationen des Zwischenrings des Verbinders ausgebildet sind. Zur Bildung der Gegenangriffsformationen ist vorzugsweise mindestens eine stirnseitige Randausnehmung in den hülsenförmigen Endabschnitt des Werkzeugs eingeformt. Mit einem solchen Werkzeug kann der Verbinder einfach aus seiner Verriegelungs-Drehstellung in die Entriegelungs-Drehstellung überführt werden.

Die Erfindung wird nachfolgend anhand der beigefügten Zeichnungen weiter erläutert. Es stellen dar:
Fig. 1 in einer aufgeschnittenen perspektivischen Ansicht Komponenten eines elektrischen Rundsteckverbinders gemäß einem Ausführungsbeispiel der Erfindung,
Fig. 2 und 3 zwei Varianten einer Kontaktträgereinheit für den Rundsteckverbinder mit den Komponenten der Fig. 1,
Fig. 4 eine Draufsicht von vorne auf den Rundsteckverbinder im montierten und verriegelten Zustand,
Fig. 5 eine Ansicht des Rundsteckverbinders von der Seite,
Fig. 6 einen Schnitt entlang der Linie I-I der Fig. 5,
Fig. 7 einen Schnitt entlang der Linie II-II der Fig. 5,
Fig. 8 eine Draufsicht von vorne auf den Rundsteckverbinder im montierten, jedoch entrie- gelten Zustand,
Fig. 9 einen Schnitt entlang der Linie III-III der Fig. 8,
Fig. 10 eine schematische Vergrößerung des Ausschnitts A der Fig. 6,
Fig. 11 eine schematische Vergrößerung des Ausschnitts B der Fig. 9 und
Fig. 12 in Perspektivansicht ein Ausführungsbeispiel eines Werkzeugs zum Entriegeln des Rundsteckverbinders.

Die in Fig. 1 gezeigten Komponenten eines Rundsteckverbinders umfassen ein Verbindergehäuse 10 mit einer Gehäuselängsachse 12 und einem sich axial erstreckenden Gehäusehohlraum 14, ferner einen Zwischen- oder Haltering 16 sowie einen Codierring 18. Das Gehäuse 10 weist im Bereich eines seiner axialen Enden (nachfolgend hinteres Ende genannt) einen Montageflansch 20 auf, mittels welchem der Verbinder beispielsweise an einer mehrere solcher Steckverbinder tragenden Gehäusewand eines elektrischen Geräts befestigt werden kann. Der Montageflansch 20 weist hierzu Befestigungslöcher 22 zur Aufnahme von nicht näher dargestellten Befestigungsschrauben auf. Abgesehen von dem Montageflansch 20 ist das Gehäuse 10 im wesentlichen hülsenförmig ausgebildet.

Der Codierring 18 dient zur Codierung des Verbinders und wird in einen axial vorderen Endabschnitt 24 des Gehäuses 10 von vorne her eingesetzt.

Der Zwischenring 16 dient zur Halterung einer Kontaktträgereinheit, von der zwei Varianten in den Fig. 2 und 3 gezeigt sind. Er wird von der axial hinteren Seite her in das Gehäuse 10 eingesetzt und ist im Einbauzustand sowohl nach axial vorne als auch nach axial hinten an dem Gehäuse 10 abgestützt. Im Einbauzustand ist der Zwischenring 16 um einen begrenzten Drehwinkel gegenüber dem Gehäuse um die Achse 12 verdrehbar. Durch Verdrehung um diesen begrenzten Drehwinkel kann der Zwischenring 16 im Einbauzustand zwischen einer verriegelten und einer entriegelten Stellung verstellt werden.

Fig. 2 und 3 zeigen jeweils eine Kontaktträgereinheit 26, die in an sich bekannter Weise als Träger für eine Anordnung von elektrischen Kontaktelementen 28 dient. Bei der Variante der Fig. 2 handelt es sich bei den Kontaktelementen 28 um Steckbuchsen, bei der Variante der Fig. 3 dagegen um Steckstifte. Die Trägereinheit 26 ist in beiden Fällen im wesentlichen identisch ausgeführt, zumindest was die für die Erfindung wesentlichen Aspekte anbelangt. Deshalb ist sie in beiden Figuren mit dem gleichen Bezugszeichen versehen, und es wird in den nachfolgenden Erläuterungen stets nur allgemein auf die Kontaktträgereinheit 26 Bezug genommen, gleichgültig ob diese mit Steckbuchsen, Steckstiften oder einer anderen Form von Signalschnittstellenelementen bestückt ist. Die Kontaktelemente 28 können von der axial hinteren Seite her mit den abisolierten Enden von elektrischen Signalleitungen verbunden werden.

Während das Gehäuse 10 zumeist aus Metall besteht, sind die Kontaktträgereinheit 26, der Zwischenring 16 und der Codierring 18 aus Kunststoff gefertigt, vorzugsweise durch Spritzgießen. Es ist allerdings auch eine Kunststoffausführung des Gehäuses 10 möglich.

Die Kontaktträgereinheit 26 ist zweiteilig ausgeführt. Sie weist ein axial vorderes Oberteil 26a sowie ein axial hinteres Unterteil 26b auf, die durch eine Schnappverbindung lösbar miteinander verbunden sind. Die Kontaktelemente 28 sind in das Unterteil 26b eingebettet.

Der Zwischenring 16 ist an seiner axial vorderen Seite mit einer Anordnung von mehreren in Umfangsrichtung in gleichen Winkelabständen voneinander angeordneten Rastzungen 30 ausgeführt, welche der axialen Halterung des Zwischenrings 16 an dem Gehäuse 10 dienen. Im hier betrachteten Ausführungsbeispiel ist der Zwischenring 16 mit zwei derartigen Rastzungen 30 ausgeführt, die einander diametral gegenüberliegen. In der Darstellung der Fig. 1 ist nur eine der Rastzungen 30 zu erkennen. Statt zwei können beispielsweise auch drei oder vier solcher Rastzungen 30 vorgesehen sein. Die Rastzungen 30 ragen von dem mit 32 bezeichneten vorderen Rand des Zwischenrings 16 nach axial vorne. Sie stellen zweite Rastzungen im Sinne der beigefügten Ansprüche dar.

Die Rastzungen 30 besitzen eine gewisse radiale Flexibilität und weisen an ihren freien Enden einen nach radial außen abstehenden Rastvorsprung 34 auf. Beim Einführen des Zwischenrings 16 in das Gehäuse 10 schnappen die Rastvorsprünge 34 hinter einer Rastschulter 36 ein, die an der Innenumfangsfläche des Gehäuses 10 ausgebildet ist. Der Eingriff der Rastvorsprünge 34 mit der Rastschulter 36 sichert den Zwischenring 16 gegen Abziehen von dem Gehäuse in Richtung nach axial hinten. Dieser Eingriff ist gut in den Fig. 6 und 9 zu erkennen.

In Richtung nach axial vorne wird die Einsetztiefe des Zwischenrings 16 durch das Anschlagen des vorderen Rands 32 des Zwischenrings 16 an einer Anordnung von im betrachteten Beispielfall zwei einander diametral gegenüberliegenden Anschlagvorsprüngen 38 begrenzt, die an der Innenumfangsfläche des Gehäuses ausgebildet sind und nach radial innen abstehen. Die Anschlagvorsprünge 38 verhindern ein Abziehen des Zwischenrings 16 nach vorne aus dem Gehäuse 10. In Fig. 7 ist gut zu erkennen, wie im Einbauzustand der Zwischenring 16 mit seinem vorderen Rand 32 den Anschlagvorsprüngen 38 gegenüberliegt.

Die Anschlagvorsprünge 38 begrenzen zugleich den Drehwinkel, um den der Zwischenring 16 gegenüber dem Gehäuse 10 im Einbauzustand verdrehbar ist.

Der Zwischenring 16 trägt an seiner vorderen axialen Seite ferner eine Anordnung von mehreren in Umfangsrichtung gleichmäßig verteilten Rastzungen 40, die wie die Rastzungen 30 vom vorderen Rand 32 des Zwischenrings 16 axial wegragen und beispielsweise eine annähernd gleiche axiale Erstreckung wie die Rastzungen 30 haben. An seiner axial hinteren Seite weist der Zwischenring 16 eine Anordnung von mehreren in Umfangsrichtung gleichmäßig verteilten Rastzungen 42 auf, die durch seitliche Trennschlitze 44 freigelegt sind. Die Rastzungen 40, 42 dienen der axialen Halterung der Kontaktträgereinheit 26 in dem Zwischenring 16 und stellen erste Rastzungen im Sinne der beigefügten Ansprüche dar. Im hier betrachteten Ausführungsbeispiel sind jeweils zwei einander diametral gegenüberliegende Rastzungen 40, 42 vorgesehen. Selbstverständlich können jeweils auch mehr als zwei Rastzungen 40, 42 vorgesehen sein.

Wie in Fig. 1 gut erkennbar ist, sind die Rastzungen 40 winkelmäßig gegenüber den Rastzungen 42 versetzt, beispielsweise um etwa 40 Grad. Der Zwischenring 16 ist um diesen Winkel gegenüber dem Gehäuse 10 drehbar. Eine Relativdrehung um mehr als diesen Winkel wird durch die Anschlagvorsprünge 38 behindert.

Die Rastzungen 40, 42 weisen an ihren freien axialen Enden jeweils einen nach radial innen ragenden Rastvorsprung 46 auf. Im verriegelten Einbauzustand des Steckverbinders greifen die Rastvorsprünge 46 der Rastzungen 40, 42 jeweils in eine an der Kontaktträgereinheit 26 ausgebildete Rastvertiefung 48 ein und sichern so die Kontaktträgereinheit 26 in beiden axialen Richtungen gegen Abziehen aus dem Zwischenring 16. Der in Fig. 10 vergrößert dargestellte Ausschnitt A der Fig. 6 zeigt den Eingriff des Rastvorsprungs 46 einer Rastzunge 42 in eine Rastvertiefung 48.

An der Außenumfangsfläche der Kontaktträgereinheit 26 sind axial sich erstreckende Auflaufbahnen für die Rastzungen 40, 42 ausgebildet, nämlich Auflaufbahnen 50 für die Rastzungen 40 und Auflaufbahnen 52 für die Rastzungen 42. Die Auflaufbahnen 50, 52 sind gut in den Fig. 2 und 3 und auch in Fig. 6 zu erkennen. Sie sind wenigstens abschnittsweise durch seitliche Begrenzungswände 54 begrenzt, wodurch eine gute Führung der Rastzungen 40, 42 auf den Auflaufbahnen 50, 52 erreicht wird.

Die Auflaufbahnen 50, 52 weisen Schrägflächen 56 auf, die bewirken, dass beim Einsetzen der Kontaktträgereinheit 26 in den Zwischenring 16 die Rastzungen 40 oder 42 nach radial außen ausgelenkt werden, wenn sich diese an den zugehörigen Auflaufbahnen 50 bzw. 52 entlangbewegen. Am Ende der Auflaufbahnen 50, 52 befinden sich die oben erwähnten Rastvertiefungen 48. Nachdem die Rastzungen 40 oder 42 beim Einsetzen der Kontaktträgereinheit 26 in den Zwischenring 16 die betreffenden Auflaufbahnen 50 bzw. 52 hinaufbewegt wurden, schnappen sie in die entsprechenden Rastvertiefungen 48 ein und verriegeln so die Kontaktträgereinheit 26 axial gegenüber dem Zwischenring 16.

Entsprechend der zueinander winkelversetzten Anordnung der Rastzungen 40 und 42 sind auch die Auflaufbahnen 50 winkelversetzt zu den Auflaufbahnen 52. Sie sind zudem entgegengesetzt orientiert, d.h. die Auflaufbahnen 50 für die Rastzungen 40 beginnen im Bereich des axial hinteren Endes der Kontaktträgereinheit 26 und enden im Bereich des axial vorderen Endes der Kontaktträgereinheit 26, die Auflaufbahnen 52 für die Rastzungen 42 verlaufen dagegen in umgekehrter Richtung.

Die vorstehend erläuterte Ausgestaltung der Kontaktträgereinheit 26 mit axial beidseits vorgesehenen Rastzungen 40, 42 und entgegengesetzt orientierten Auflaufbahnen 50, 52 gestattet es, die Kontaktträgereinheit 26 wahlweise von beiden axialen Seiten her in den Zwischenring 16 einzusetzen. Wird die Kontaktträgereinheit 26 von axial vorne her in den Zwischenring 16 eingeführt, laufen die Rastzungen 40 auf die Auflaufbahnen 50 auf, während im umgekehrten Fall die Rastzungen 52 auf die Auflaufbahnen 52 auflaufen. Wenn am Ende des Einführens der Kontaktträgereinheit 26 in den Zwischenring 16 die Rastvorsprünge 46 derjenigen Rastzungen 40 oder 42, die auf ihre zugeordneten Auflaufbahnen hinaufgefahren sind, in die entsprechenden Rastvertiefungen 48 einschnappen, liegen auch die Rastvorsprünge 46 der anderen Rastzungen 42 bzw. 40 in den zugehörigen Rastvertiefungen 48. Auf diese Weise ist die Kontaktträgereinheit 26 nach vollständigem Einführen in den Zwischenring 16 in beiden axialen Richtungen gesichert, gleichgültig von welcher axialen Seite her sie in den Zwischenring 16 eingeführt wurde. Dies ist die verriegelte Stellung des Steckverbinders.

In dieser verriegelten Stellung greifen die Rastzungen 42 des Zwischenrings 16 an dem Unterteil 26b der Kontaktträgereinheit 26 an und stützen dieses nach axial hinten ab. Die Rastzungen 40 dagegen greifen an dem Oberteil 26a an und stützen dieses nach axial vorne ab. Auf diese Weise wird gewährleistet, dass das Unterteil 26b nicht von dem Oberteil 26a losgerissen wird, wenn hohe Steckkräfte auf die Kontaktelemente 28 ausgeübt werden.

Wie in Fig. 2 zu erkennen ist, weist die Kontaktträgereinheit 26 an ihrer Außenumfangsfläche eine Axialnut 58 auf. Das Gehäuse 10 weist an einer Umfangsstelle eine nach radial innen abstehende Nase 60 auf, die in Fig. 1 erkennbar ist. Im dargestellten Beispielfall ist die Nase 60 an einem der Anschlagvorsprünge 38 ausgebildet. Im Einbauzustand greift die Nase 60 in die Axialnut 58 ein und verhindert eine Relativdrehung zwischen Gehäuse 10 und Kontaktträgereinheit 26. Während somit die axialen Haltekräfte der Kontaktträgereinheit 26 von dem Zwischenring 16 aufgenommen werden, ist die Kontaktträgereinheit 26 gegen Drehen durch unmittelbaren Eingriff mit dem Gehäuse gesichert.

Die Kontaktträgereinheit 26 kann nur in dann in das Gehäuse 10 eingeführt werden, wenn die Axialnut 58 der Nase 60 gegenüberliegt. Hierdurch ist ein Fehlstecken der Kontaktträgereinheit 26 ausgeschlossen. In ähnlicher Weise kann auch an dem Zwischenring 16 eine nicht näher dargestellte Indexiernase oder eine Indexierrinne ausgebildet sein, der eine entsprechende Gegenformation an dem Gehäuse 10 zugeordnet ist, um ein winkelrichtiges Einstecken des Zwischenrings 16 in das Gehäuse 10 zu gewährleisten.

Um den Verbinder auseinanderzubauen, ist er zunächst zu entriegeln. Dies geschieht, indem der Zwischenring 16 relativ zu dem Gehäuse 10 und der Kontaktträgereinheit 26 um den begrenzten Drehwinkel verdreht wird. Durch derartiges Verdrehen gelangt eine der Rastzungenanordnungen 40 oder 42 in den Umfangsbereich der Auflaufbahnen der anderen Rastzungenanordnung. Im hier betrachteten Beispielfall gelangen durch Drehung des Zwischenrings 16 die Rastzungen 42 über die Auflaufbahnen 50. Die Rastvorsprünge 46 der Rastzungen 42 liegen in diesem gedrehten (entriegelten) Zustand über dem Anfangsbereich der Auflaufbahnen 50, insbesondere noch vor deren Schrägflächen 56. Fig. 11 zeigt diese Situation für eine der Rastzungen 42.

Weil die Rastzungen 42 in dem entriegelten Zustand nicht mehr durch Eingriff in Rastvertiefungen 48 blockiert sind, kann die Kontaktträgereinheit 26 axial aus dem Zwischenring 16 herausgedrückt werden, bei Betrachtung der Fig. 9 nach unten. Soll die Kontaktträgereinheit 26 erneut in den Zwischenring 16 eingesetzt werden, wird dieser vorteilhafterweise zunächst um den begrenzten Drehwinkel zurückgedreht. Die Kontaktträgereinheit 26 kann dann wieder nach Wahl von einer der beiden axialen Seiten her eingesetzt werden.

Zweckmäßigerweise sind die Verriegelungsstellung und die Entriegelungsstellung End-Drehstellungen des Drehwinkelbereichs, innerhalb dessen der Zwischenring 16 verdreht werden kann.

Die Fig. 4 und 8 zeigen den montierten Verbinder - dort allgemein mit 62 bezeichnet - von axial vorne. In Fig. 8 ist der Zwischenring 16 in die entriegelte Stellung bewegt, während er sich in Fig. 4 in der verriegelten Stellung befindet.

Fig. 12 zeigt ein Werkzeug 64, mit dem sich der Zwischenring 16 zwischen seiner Verriegelungsstellung und seiner Entriegelungsstellung drehen lässt. Das Werkzeug 64 wird von axial vorne her an dem Verbinder 62 angesetzt. Es weist einen hülsenförmigen Endabschnitt 66 auf, in dessen stirnseitigen Rand 68 an diametral gegenüberliegenden Stellen zwei Zurückversetzungen oder Ausnehmungen 70 eingeformt sind. Hierdurch bleiben zwei überstehende Wandbereiche 72 des hülsenförmigen Endabschnitts 66 stehen, die so bemessen sind, dass sie in Freiräume eintauchen können, die auf der axial vorderen Seite des Zwischenrings 16 zwischen den verschiedenen Rastzungen 30, 40 gebildet sind. Beim Drehen des Werkzeugs 64 stoßen dann die Wandbereiche 72 an die Rastzungen 30, 40, wodurch sich der Zwischenring 16 mitdreht. Die Rastzungen 30, 40 bilden somit gleichzeitig Angriffsformationen des Zwischenrings 16 für das Werkzeug 64.

Zur leichteren Handhabung weist das Werkzeug 64 einen Griffbereich 74 mit einem gerändelten Rand 76 auf.

## Patentansprüche

1. Verbinder für signalübertragende Kabel, umfassend
- ein Gehäuse (10) mit einer Achse (12) und einem sich axial erstreckenden Hohlraum (14),
- eine in dem Gehäusehohlraum (14) aufnehmbare Trägereinheit (26) für eine Anordnung von Signalschnittstellenelementen (28), welche dazu bestimmt und ausgebildet sind, bei Verbindung des Verbinders mit einem Gegenverbinder in signalübertragende Wechselwirkung mit komplementären Signalschnittsteflenelementen des Gegenverbinders zu treten, einen in den Gehäusehohlraum (14) einsetzbaren gesonderten Zwischenring (16) zur Halterung der Trägereinheit (26), wobei die Trägereinheit (26) und der Zwischenring (16) zusammenwirkende erste Axialstützmittel (40, 42, 46, 48) aufweisen, **dadurch gekennzeichnet, daß** die ersten Axialstützmittel im Einbauzustand die Trägereinheit (26) in beiden axialen Richtungen an dem Zwischenring (16) abstützen, und dass das Gehäuse (10) und der Zwischenring (16) zusammenwirkende zweite Axialstützmittel (30, 32, 34, 36, 38) aufweisen, welche im Einbauzustand den Zwischenring (16) in beiden axialen Richtungen an dem Gehäuse (10) abstützen.

2. Verbinder nach Anspruch 1,
**dadurch gekennzeichnet, dass** die Trägereinheit (26) ein Oberteil und ein Unterteil umfasst, welche In axialer Richtung zu der Trägereinheit zusammenfügbar sind, und dass die durch die ersten Axialstützmittel bewirkte Abstützung der Trägereinheit im Einbauzustand derart ist, dass das Unterteil an dem Zwischenring (16) gegen axiale Bewegung weg von dem Oberteil abgestützt ist und das Oberteil an dem Zwischenring (16) gegen axiale Bewegung weg von dem Unterteil abgestützt ist.

3. Verbinder nach Anspruch 1 oder 2,
**dadurch gekennzeichnet, dass** der Zwischenring (16) derart gestaltet ist, dass im eingebauten Zustand des Zwischenrings (16) ein Einsetzen der Trägereinheit (26) in den Zwischenring (16) ermöglicht ist.

4. Verbinder nach einem der vorhergehenden Ansprüche,
**dadurch gekennzeichnet, dass** der Zwischenring (16) derart gestaltet ist, dass ein Einsetzen der Trägereinheit (26) in den Zwischenring (16) von beiden axialen Seiten her ermöglicht ist.

5. Verbinder nach einem der vorhergehenden Ansprüche,
**dadurch gekennzeichnet, dass** im Einbauzustand der Zwischenring (16) und die Trägereinheit (26) relativ zueinander drehbar sind, insbesondere um einen begrenzten Drehwinkel,
wobei der Verbinder durch Relativdrehung des Zwischenrings (16) gegenüber der Trägereinheit (26) zwischen einem verriegelten Zustand, in dem die Trägereinheit (26) axial gegenüber dem Zwischenring (16) verriegelt ist, und einem entriegelten Zustand verstellbar ist, in dem die Trägereinheit (26) in wenigstens einer axialen Richtung von dem Zwischenring (16) entriegelt ist.

6. Verbinder nach Anspruch 5,
**dadurch gekennzeichnet, dass** im Einbauzustand die Trägereinheit (26) relativ zum Gehäuse (10) drehfest ist und der Zwischenring (16) relativ zum Gehäuse drehbar ist.

7. Verbinder nach Anspruch 5 oder 6,
**dadurch gekennzeichnet, dass** der Zwischenring (16) mit Angriffsformationen für ein Entriegelungswerkzeug ausgeführt ist.

8. Verbinder nach einem der vorhergehenden Ansprüche,
**dadurch gekennzeichnet, dass** der Zwischenring (16) zumindest auf einer axialen Seite eine Anordnung von wenigstens zwei ersten radial auslenkbaren Rastzungen (40) mit radial einwärts gerichteten Rastvorsprüngen (46) aufweist und an der Trägereinheit (26) für jede erste Rastzunge (40) eine wenigstens abschnittsweise schräg zur Axialen verlaufende Auflaufbahn (50) ausgebildet ist, die an ihrem Ende in eine Rastvertiefung (48) übergeht, wobei beim Einführen der Trägereinheit (26) in den Zwischenring von einer axialen Seite desselben her jede auf dieser axialen Seite des Zwischenrings vorgesehene erste Rastzunge (40) auf eine der Auflaufbahnen (50) aufläuft und nach Überfahren derselben verrastend in die betreffende Rastvertiefung (48) einschnappt.

9. Verbinder nach Anspruch 8,
**dadurch gekennzeichnet, dass** die Auflaufbahnen (50) wenigstens auf einem Teil ihrer axialen Länge seitlich durch Begrenzungswände (54) begrenzt sind.

10. Verbinder nach Anspruch 8 oder 9,
**dadurch gekennzeichnet, dass** der Zwischenring (16) auf seinen beiden axialen Seiten je eine Anordnung von mindestens zwei ersten Rastzungen (40, 42) aufweist und in Zuordnung zu jeder der ersten Rastzungenanordnungen je eine Anordnung von Auflaufbahnen (50, 52) an der Trägereinheit (26) ausgebildet ist, dass die beiden ersten Rastzungenanordnungen (40, 42) des Zwischenrings (16) in Umfangsrichtung zueinander versetzt sind, insbesondere derart, dass sie in Umfangsrichtung überlappungsfrei sind, und dass entsprechend die beiden Anordnungen von Auflaufbahnen (50, 52) in Umfangsrichtung zueinander versetzt sind.

11. Verbinder nach Anspruch 10,
**dadurch gekennzeichnet, dass** im Einbauzustand der Zwischenring (16) und die Trägereinheit (26) relativ zueinander drehbar sind, insbesondere um einen begrenzten Drehwinkel, wobei durch Relativdrehung des Zwischenrings und der Trägereinheit die Rastvorsprünge (46) einer (42) der beiden ersten Rastzungenanordnungen (40, 42) aus dem Eingriff mit den Rastvertiefungen (48) der dieser ersten Rastzungenanordnung (42) zugeordneten Auflaufbahnen (52) in den Umfangsbereich derjenigen Auflaufbahnen (50) bewegbar sind, die der anderen ersten Rastzungenanordnung (40) zugeordnet sind.

12. Verbinder nach einem der vorhergehenden Ansprüche,
**dadurch gekennzeichnet, dass** der Zwischenring (16) eine Anordnung von wenigstens zwei zweiten radial auslenkbaren Rastzungen (30) mit radial auswärts gerichteten Rastvorsprüngen (34) aufweist, welche beim Einsetzen des Zwischenrings (16) in das Gehäuse (10) verrastend in eine zugeordnete Verrastungsgegenformation (36) des Gehäuses (10) einschnappen.

13. Verbinder nach einem der vorhergehenden Ansprüche,
**dadurch gekennzeichnet, dass** das Gehäuse (10) einen Montageflansch (20) aufweist, welcher dem festen Anbau des Verbinders an eine übergeordnete Konstruktion dient.

14. Verbinder nach einem der vorhergehenden Ansprüche,
**dadurch gekennzeichnet, dass** der Zwischenring (16) aus Kunststoff gefertigt ist, vorzugsweise durch Spritzgießen.

15. Werkzeug zur Entriegelung eines Verbinders nach einem der Ansprüche 7 bis 14,
**dadurch gekennzeichnet, dass** das Werkzeug einen hülsenförmigen Endabschnitt aufweist, an dem Gegenangriffsformationen zum Eingriff mit den Angriffsformationen des Zwischenrings (16) des Verbinders ausgebildet sind.

16. Werkzeug nach Anspruch 15,
**dadurch gekennzeichnet, dass** zur Bildung der Gegenangriffsformationen mindestens eine stirnseitige Randausnehmung in den hülsenförmigen Endabschnitt des Werkzeugs eingeformt ist.

## Claims

1. Connector for signal-transmitting cables, comprising
- a housing (10) having an axis (12) and an axially extending cavity (14),
- a carrier unit (26), which is adapted to be received in the housing cavity (14), for an assembly of signal interface elements (28) that are destined and designed to enter into signal-transmitting interaction with complementary signal interface elements of a counter connector when the connector is connected to the counter connector,
- a separate intermediate ring (16), which can be inserted in the housing cavity (14), for supporting the carrier unit (26), the carrier unit (26) and the intermediate ring (16) having cooperating first axial support means (40, 42, 46, 48),
**characterized in that** in the assembled state the first axial support means support the carrier unit (26) in both axial directions on the intermediate ring (16), and that the housing (10) and the intermediate ring (16) have cooperating second axial support means (30, 32, 34, 36, 38) which in the assembled state support the intermediate ring (16) in both axial directions on the housing (10).

2. Connector according to claim 1,
**characterized in that** the carrier unit (26) comprises an upper part and a lower part that are adapted to be joined in axial direction to form the carrier unit, and that the support of the carrier unit, effected by the first axial support means, is such in the assembled state that the lower part is supported on the intermediate ring (16) against an axial movement away from the upper part, and the upper part is supported on the intermediate ring (16) against an axial movement away from the lower part.

3. Connector according to claim 1 or 2,
**characterized in that** the intermediate ring (16) is designed such that it is possible in the assembled state of the intermediate ring (16) to insert the carrier unit (26) into the intermediate ring (16).

4. Connector according to one of the preceding claims,
**characterized in that** the intermediate ring (16) is designed such that it is possible to insert the carrier unit (26) into the intermediate ring (16) from both axial sides.

5. Connector according to one of the preceding claims,
**characterized in that** in the assembled state the intermediate ring (16) and the carrier unit (26) can be rotated relative to one another, in particular about a limited angle of rotation, with the connector being adjustable, by relative rotation of the intermediate ring (16) with respect to the carrier unit (26), between a locked state, in which the carrier unit (26) is axially locked with respect to the intermediate ring (16), and an unlocked state in which the carrier unit (26) is unlocked in at least one axial direction from the intermediate ring (16).

6. Connector according to claim 5,
**characterized in that** in the assembled state the carrier unit (26) is fixed against rotation relative to the housing (10) and the intermediate ring is rotatable relative to the housing.

7. Connector according to claim 5 or 6,
**characterized in that** the intermediate ring (16) is designed with points of contact for an unlocking tool.

8. Connector according to one of the preceding claims,
**characterized in that** the intermediate ring (16) is on at least one axial side provided with an assembly of at least two first radially deflectable detent tongues (40) having radially inwardly directed detent protrusions (46), and that a ramp (50), which extends at least in sections obliquely with respect to an axial axis and at its end verges into a detent depression (48), is formed on the carrier unit for each first detent tongue (40), wherein, when introducing the carrier unit (26) into the intermediate ring from an axial side of the same, each first detent tongue (40) provided on this axial side of the intermediate ring travels up a respective one of the ramps (50) and, after having passed the same, snaps in latching manner into the associated detent depression (48).

9. Connector according to claim 8,
**characterized in that** the ramps (50) are limited laterally by boundary walls (54) at least on a part of their axial length.

10. Connector according to claim 8 or 9,
**characterized in that** on its two axial sides the intermediate ring (16) has an assembly of at least two first detent tongues (40, 42) each and, associated with each one of the first detent tongue assemblies, one assembly of ramps (50, 52) each is formed on the carrier unit (26), that the two first detent tongue assemblies (40, 42) of the intermediate ring (16) are offset with respect to each other in circumferential direction, in particular in such a manner that they are free of overlaps in circumferential direction and that accordingly the two assemblies of ramps (50, 52) are offset with respect to each other in circumferential direction.

11. Connector according to claim 10,
**characterized in that** in the assembled state the intermediate ring (16) and the carrier unit (26) are rotatable relative to each other, in particular about a limited angle of rotation, wherein, by relative rotation of the intermediate ring and the carrier unit, the detent protrusions (46) of one (42) of the two first detent tongue assemblies (40, 42) can be moved out of the engagement with the detent depressions (48) of the ramps (52) associated with this first detent tongue assembly (42) into the circumferential region of those ramps (50) which are associated with the other first detent tongue assembly (40).

12. Connector according to one of the preceding claims,
**characterized in that** the intermediate ring (16) is provided with an assembly of at least two second radially deflectable detent tongues (30) having radially outwardly directed detent protrusions (34), which snap in latching manner into an associated detent counter formation (36) of the housing (10) when the intermediate ring (16) is inserted into the housing (10).

13. Connector according to one of the preceding claims,
**characterized in that** the housing (10) includes a mounting flange (20) serving to firmly mount the connector to a higher-ranking construction.

14. Connector according to one of the preceding claims,
**characterized in that** the intermediate ring (16) is made from plastics material, preferably by injection moulding.

15. Tool for unlocking a connector according to one of claims 7 to 14,
**characterized in that** the tool has a sleeve-shaped end portion on which counter points of contact for engagement with the points of contact of the intermediate ring (16) of the connector are formed.

16. Tool according to claim 15,
**characterized in that**, for forming the counterpoints of contact, at least one frontside, marginal recess is provided in the sleeve-shaped end portion of the tool.

## Revendications

1. Connecteur pour câbles transmettant des signaux, comprenant
- un boîtier (10) avec un axe (12) et une cavité (14) s'étendant axialement,
- une unité porteuse (26) logeable dans la cavité (14) du boîtier et destinée à porter un système d'éléments d'interface de signalisation (28), lesquels sont déterminés et conçus pour, lorsque le connecteur est connecté à un contre-connecteur, entrer en interaction avec des éléments d'interface de signalisation complémentaires du contre-connecteur pour la transmission des signaux,
- une bague intermédiaire séparée (16) insérable dans la cavité (14) du boîtier et destinée au maintien de l'unité porteuse (26), l'unité porteuse (26) et la bague intermédiaire (16) présentant des premiers moyens d'appui axiaux interactifs (40, 42, 46, 48), **caractérisés en ce que**, à l'état monté, les premiers moyens d'appui axiaux soutiennent l'unité porteuse (26) dans les deux sens axiaux sur la bague intermédiaire (16), et le boîtier (10) et la bague intermédiaire (16) présentant des seconds moyens d'appui axiaux interactifs (30, 32, 34, 36,38), lesquels, à l'état monté, soutiennent l'unité porteuse (26) dans les deux sens axiaux sur le boîtier (10).

2. Connecteur selon la revendication 1,
**caractérisé en ce que** l'unité porteuse (26) comprend une partie supérieure et une partie inférieure pouvant être assemblées dans le sens axial pour former l'unité porteuse, et **en ce que** le soutien de l'unité porteuse assuré par les premiers moyens d'appui axiaux est, à l'état monté, tel que la partie inférieure est soutenue sur la bague intermédiaire (16) contre un mouvement axial opposé à la partie supérieure et que la partie supérieure est soutenue sur la bague intermédiaire (16) contre un mouvement axial opposé à la partie inférieure.

3. Connecteur selon la revendication 1 ou 2,
**caractérisé en ce que** la bague intermédiaire (16) est conçue de telle sorte qu'à l'état monté de la bague intermédiaire (16), il est possible d'insérer l'unité porteuse (26) dans la bague intermédiaire (16).

4. Connecteur selon l'une des revendications précédentes,
**caractérisé en ce que** la bague intermédiaire (16) est conçue de telle sorte qu'il est possible d'insérer l'unité porteuse (26) dans la bague intermédiaire (16) à partir des deux côtés axiaux.

5. Connecteur selon l'une des revendications précédentes,
**caractérisé en ce qu'**à l'état monté, la bague intermédiaire (16) et l'unité porteuse (26) sont mobiles en rotation l'une par rapport à l'autre, notamment suivant un angle de rotation limité, le connecteur étant déplaçable par rotation relative de la bague intermédiaire (16) par rapport à l'unité porteuse (26) entre un état verrouillé, dans lequel l'unité porteuse (26) est verrouillée axialement par rapport à la bague intermédiaire (16), et un état déverrouillé, dans lequel l'unité porteuse (26) est déverrouillée de la bague intermédiaire (16) dans au moins un sens axial.

6. Connecteur selon la revendication 5,
**caractérisé en ce qu'**à l'état monté, l'unité porteuse (26) est fixe en rotation par rapport au boîtier (10), et la bague intermédiaire (16) mobile en rotation par rapport au boîtier.

7. Connecteur selon la revendication 5 ou 6,
**caractérisé en ce que** la bague intermédiaire (16) est pourvue de dispositifs d'attaque pour un outil de déverrouillage.

8. Connecteur selon l'une des revendications précédentes,
**caractérisé en ce que** la bague intermédiaire (16) présente au moins sur un côté axial un dispositif constitué d'au moins deux premières languettes d'encliquetage déviables radialement (40) et munies de saillies d'encliquetage (46) dirigées radialement vers l'intérieur, et **en ce qu'**il est formé sur l'unité porteuse (26), pour chaque première languette d'encliquetage (40), une voie d'attaque (50) qui s'étend au moins sectoriellement de manière oblique par rapport au sens axial et se poursuit, à son extrémité, par un renfoncement d'encliquetage (48), chaque première languette d'encliquetage (40) prévue sur ce côté axial de la bague intermédiaire venant, lorsque l'unité porteuse (26) est introduite dans la bague intermédiaire à partir d'un côté axial de cette dernière, s'engager sur l'une des voies d'attaque (50) pour aller finalement s'enclencher dans le renfoncement d'encliquetage correspondant (48).

9. Connecteur selon la revendication 8,
**caractérisé en ce que** les voies d'attaque (50) sont, au moins sur une partie de leur longueur axiale, délimitées latéralement par des parois de délimitation (54).

10. Connecteur selon la revendication 8 ou 9,
**caractérisé en ce que** la bague intermédiaire (16) présente sur chacun de ses deux côtés axiaux un dispositif constitué d'au moins deux premières languettes d'encliquetage (40, 42) et qu'il est formé sur l'unité porteuse (26) un dispositif de voies d'attaque (50, 52) en association avec chacun des premiers dispositifs de languettes d'encliquetage, que les deux premiers dispositifs de languettes d'encliquetage (40, 42) de la bague intermédiaire (16) sont décalés l'un par rapport l'autre dans le sens circonférentiel, notamment de telle sorte qu'ils ne se chevauchent pas dans le sens circonférentiel, et que les deux dispositifs de voies d'attaque (50, 52) sont pareillement décalés l'un par rapport à l'autre dans le sens circonférentiel.

11. Connecteur selon la revendication 10,
**caractérisé en ce que**, à l'état monté, la bague intermédiaire (16) et l'unité porteuse (26) sont mobiles en rotation l'une par rapport à l'autre, notamment suivant un angle de rotation limité, les saillies d'encliquetage (46) d'un (42) des deux premiers dispositifs de languettes d'encliquetage (40, 42) pouvant, par rotation relative de la bague intermédiaire et de l'unité porteuse, se dégager des renfoncements d'encliquetage (48) des voies d'attaque (52) associées à ce premier dispositif de languettes d'encliquetage (42) pour venir dans la zone circonférentielle des voies d'attaque (50) associées à l'autre premier dispositif de languettes d'encliquetage (40).

12. Connecteur selon l'une des revendications précédentes,
**caractérisé en ce que** la bague intermédiaire (16) présente un dispositif constitué d'au moins deux secondes languettes d'encliquetage déviables radialement (30) et munies de saillies d'encliquetage (34) dirigées radialement vers l'extérieur, lesquelles lors de l'insertion de la bague intermédiaire (16) dans le boîtier (10) s'enclenchent par encliquetage dans un contre-dispositif de verrouillage attribué (36) du boîtier (10).

13. Connecteur selon l'une des revendications précédentes,
**caractérisé en ce que** le boîtier (10) présente une bride de montage (20) servant à fixer le connecteur sur une structure à laquelle il est subordonné.

14. Connecteur selon l'une des revendications précédentes,
**caractérisé en ce que** la bague intermédiaire (16) est réalisée en matière synthétique, de préférence moulée par injection.

15. Outil pour le déverrouillage d'un connecteur selon l'une des revendications 7 à 14,
**caractérisé en ce que** l'outil présente un segment terminal en forme de douille sur lequel sont formés des contre-dispositifs d'attaque en vue de leur venue en prise avec les dispositifs d'attaque de la bague intermédiaire (16) du connecteur.

16. Outil selon la revendication 15,
**caractérisé en ce qu'**au moins un évidement périphérique frontal est ménagé dans le segment terminal en forme de douille de l'outil pour former lesdits contre-dispositifs d'attaque.
